# FASCICULE DE BREVET EUROPEEN

(11) **EP 0 381 542 B1**
(45) Date de publication et mention de la délivrance du brevet: **08.12.1993**
(21) Numéro de dépôt: 90400017.1
(22) Date de dépôt: 04.01.1990
(51) Int. Cl.: H01H 51/00, H01H 50/54

(54) **Contacteur-inverseur protégé utilisant un système de transmission multifonctionnel pour la commande d'interrupteurs de confirmation**
Geschütztes Wendeschütz mit einem Mehrzweckübertragungssystem für die Steuerung von Bestätigungsschaltern
Protected phase-reversal contactor using a multifunctional transmission system for the control of confirmation switches

(30) Priorité: 03.02.1989 FR 8901393
(43) Date de publication de la demande: 08.08.1990
(73) Titulaire: TELEMECANIQUE, 92504 Rueil Malmaison Cedex (FR)
(72) Inventeur: Faffart, André, F-92000 Nanterre (FR)
(74) Mandataire: de Saint-Palais, Arnaud Marie

(56) Documents cités:
- EP-A- 0 156 386
- FR-A- 2 598 027
- US-A- 2 134 207

## Description

La présente invention concerne un contacteur-inverseur protégé utilisant un système de transmission multifonctionnel pour la commande d'interrupteurs de confirmation (voir p. ex. FR-A-2 598027).

D'une manière générale, on sait que les contacteurs-inverseurs de ce type comportent habituellement, à l'intérieur d'un boîtier général, deux systèmes contacteurs identiques comprenant deux électroaimants, dont les armatures actionnent deux jeux d'interrupteurs de phase respectifs, dont les entrées et les sorties sont respectivement interconnectées au moyen de deux circuits d'interconnexion.

Le principe général d'un tel contacteur-inverseur est bien connu et ne sera donc pas exposé en détail, étant entendu qu'en service un seul des deux électroaimants est excité, l'inversion étant obtenue en interrompant l'alimentation de l'électroaimant qui était excité et en alimentant l'autre qui était précédemment au repos.

La protection de ces contacteurs-inverseurs contre les surintensités et les surcharges prolongées, est assurée à l'aide d'un circuit de protection générale incluant un dispositif de protection magnétique utilisant, pour chaque interrupteur de phase, un déclencheur magnétique dont la bobine est traversée par le courant passant dans cet interrupteur, et un dispositif de protection thermique faisant intervenir des bilames montés dans les circuits de phase situés en aval du circuit d'interconnexion de sortie. Généralement, ces deux dispositifs de protection agissent de manière à provoquer une ouverture brutale de l'ensemble des interrupteurs de phase par l'intermédiaire d'un mécanisme de déclenchement à énergie potentielle, à la suite de l'une des deux anomalies du courant précédemment évoquées.

Par ailleurs, ces contacteurs-inverseurs sont équipés d'un système d'interverrouillage mécanique interdisant la fermeture simultanée des interrupteurs de phase qui conduirait, en raison des circuits d'interconnexion, à un court-circuit général du secteur.

Cette protection est en outre complétée, dans certains cas, grâce à l'emploi d'interrupteurs de confirmation montés en série dans le circuit d'alimentation des bobines des deux électroaimants et qui sont actionnés de manière à assurer la coupure du circuit d'alimentation de l'électroaimant qui n'est pas excité, et d'interdire ainsi toute possibilité d'excitation simultanée des deux électroaimants, par exemple à la suite d'une commande erronée.

L'invention concerne plus particulièrement un contacteur-inverseur de ce genre dans lequel l'actionnement des interrupteurs de confirmation est effectué grâce à un système de transmission multifonctionnel pouvant assurer, en plus de la fonction de confirmation, d'autres fonctions de sécurité ayant pour effet de provoquer l'ouverture de l'un ou des deux interrupteurs de confirmation.

Selon l'invention, ce système de transmission comprend deux arbres rotatifs coaxiaux, disposés bout à bout et munis, chacun :
- d'un bras radial conçu de manière à pouvoir être entraîné en rotation, dans un sens, par l'armature d'un électroaimant correspondant ;
- d'un premier doigt ou similaire qui s'étend radialement en saillie de manière à coopérer avec l'interrupteur de confirmation de l'autre électroaimant, pour ouvrir cet interrupteur de confirmation, en fin de course de rotation dans ledit sens ; et
- d'au moins un deuxième doigt ou similaire qui s'étend radialement en saillie de manière à pouvoir être entraîné dans ledit sens par un organe d'actionnement d'un dispositif de protection.

Selon un mode d'exécution particulièrement avantageux de l'invention, les deux électroaimants sont disposés côte à côte et possèdent deux armatures respectives mobiles en translation parallèlement à une direction déterminée.

Dans ce cas, les deux arbres rotatifs sont axés perpendiculairement à ladite direction et sont disposés en regard de ces deux armatures. L'interrupteur de confirmation associé à chacun de ces électroaimants est situé dans une région adjacente à cet électroaimant et à un arbre rotatif correspondant, de manière à pouvoir être actionné par un doigt de cet arbre.

A cet effet, l'un des arbres rotatifs comprend un prolongement axial venant chevaucher le deuxième arbre rotatif jusque dans une zone située au-delà du bras porté par ce deuxième arbre. Le bras associé au premier arbre rotatif est alors porté par l'extrémité libre du susdit prolongement. Cette disposition permet de faire en sorte que le bras solidaire d'un arbre rotatif situé du côté de l'un des électroaimants coopère avec l'armature de l'autre électroaimant.

Avantageusement, chaque interrupteur de confirmation pourra comprendre un élément de contact fixe porté par la carcasse de la bobine de l'électroaimant qui lui est associé, et un élément de contact mobile constitué par une lame flexible dont une première extrémité coopère avec l'élément de contact fixe et dont la deuxième extrémité est montée fixement sur un couvercle du boîtier, de manière à ce que l'extraction dudit couvercle implique l'ouverture du circuit d'alimentation de ladite bobine. La première extrémité de cette lame flexible se prolonge légèrement au-delà de l'élément de contact fixe, de manière à pouvoir coopérer avec l'un des susdits premiers doigts.

En outre, les susdits seconds doigts pourront être disposés au voisinage l'un de l'autre de manière à être sollicités par un organe d'actionnement commun prévu pour effectuer l'ouverture simultanée des deux interrupteurs de confirmation.

Des modes de réalisation de l'invention seront décrits ci-après, à titre d'exemples non limitatifs, avec référence aux dessins annexés dans lesquels :
La figure 1 est un schéma de principe d'un contacteur-inverseur protégé du type de celui dont il est question dans la demande ;
Les figures 2 et 3 sont deux coupes longitudinales schématiques d'un contacteur-inverseur, ces deux coupes illustrant le principe du mécanisme associé aux deux électroaimants du contacteur-inverseur ;
La figure 4 est une coupe transversale partielle du contacteur-inverseur représenté sur les figures 2 et 3, cette coupe passant par l'axe commun de l'arbre d'actionnement des interrupteurs de confirmation ;
La figure 5 est une vue en perspective schématique des mécanismes associés aux deux électroaimants.

Selon le schéma de principe représenté sur la figure 1, le contacteur-inverseur protégé comporte, à l'intérieur d'un boîtier général 1, deux systèmes contacteurs triphasés identiques 2, 3 comportant chacun un électroaimant 4, 5 dont l'armature 6, 7 actionne un jeu d'interrupteurs de phase 9, 10, 11 et 12, 13, 14, et dont les bobines 15, 16 peuvent être excitées par un circuit de commande à distance venant se connecter sur les bornes B₁, B'₁ - B₂, B'₂.

Du côté amont du réseau RST, ces interrupeurs 9 à 14 sont respectivement reliés à trois bornes d'entrée générale 18, 19, 20 et sont raccordés entre elles grâce à un premier faisceau F₁ de conducteurs d'interconnexion F_{R}, F_{S}, F_{T}.

Les sorties de ces interrupteurs 9 à 14 sont respectivement reliées aux trois bornes d'entrée 31, 32, 33 d'un circuit de protection générale (bloc 27), par l'intermédiaire d'un second faisceau F₂ de conducteurs d'interconnexion F'₂, F''₂, F'''₂, les trois sorties de ce circuit 27 étant, quant à elles, interconnectées à un moteur M.

Ce circuit de protection générale comprend, en série entre chaque couple d'entrée 31, 32, 33 et de sortie 24, 25, 26, un déclencheur thermique constitué, ici, par un bilame 34, 35, 36 réagissant à des surcharges de courant se prolongeant dans le temps, et un déclencheur magnétique 30a, 30b, 30c sensible aux courants de court-circuit.

Ces déclencheurs, aussi bien thermiques 34, 35, 36, que magnétiques 30a, 30b, 30c, agissent (liaisons L₁, L₂) sur l'organe de déclenchement 37' d'un mécanisme de déclenchement à ressort 37, armé au moyen d'un organe de commande manuelle 38, qui agit unidirectionnellement sur les interrupteurs 9 à 14 par l'intermédiaire d'un organe de transmission (indiqué par la liaison en traits interrompus L₃). Ce mécanisme de déclenchement 37 est plus particulièrement conçu de manière à provoquer une ouverture brutale et simultanée des interrupteurs 9 à 14, à la suite de la détection de l'une des anomalies du courant, précédemment évoquées.

Le déclenchement de ce mécanisme 37 provoque, par ailleurs, l'ouverture simultanée de deux interrupteurs de confirmation I₁, I₂ placés respectivement en série avec les bobines 15, 16 des électroaimants 4, 5 (liaison en traits interrompus 40).

Le réarmement de ce mécanisme est ensuite opéré, soit par l'organe de réarmement manuel 38, soit par un boîtier auxiliaire de réarmement télécommandé 39.

Enfin, on remarquera que l'organe de manoeuvre 38 peut être placé manuellement (ou grâce au boîtier télécommandé) dans un état de désarmement 0 qui provoque l'ouverture simultanée des interrupteurs I₁, I₂ ou dans un état d'armement A (Auto) qui provoque leur fermeture lorsque les conditions d'équilibre thermique sont rétablies.

Bien entendu, à l'image des contacteurs-inverseurs classiques, un dispositif de verrouillage mécanique 41 agissant sur les armatures 6, 7 des électroaimants 4, 5 peut être prévu, afin de garantir que l'un des deux systèmes contacteurs est ouvert lorsque l'autre est fermé.

Ce verrouillage est en outre doublé par un verrouillage électromécanique faisant intervenir deux liaisons mécaniques 42, 43 reliant chacune l'armature 6, 7 de l'un des électroaimants 4, 5 à l'interrupteur de confirmation I₁, I₂ associé à la bobine 15, 16 de l'autre électroaimant 4, 5, ces deux liaisons 42, 43 étant conçues de manière à ce que la fermeture de l'un des électroaimants 4, 5 provoque l'ouverture du circuit d'alimentation de la bobine 15, 16 de l'autre électroaimant 4, 5.

Dans l'exemple représenté sur les figures 2 à 5, le contacteur-inverseur est réalisé en trois modules, à savoir : un module interrupteur M₁, un module de commande de commutation directe M₂, et un module de commande de commutation indirecte M₃.

Le module interrupteur M₁ comprend, à l'intérieur d'un boîtier 46, deux ensembles de commutation comprenant chacun trois interrupteurs polaires 9 à 11 et 12 à 14 disposés côte à côte et dont deux seulement, 9, 12, qui correspondent respectivement à ces deux ensembles, sont visibles sur les figures 2 et 3.

Ces interrupteurs 9 à 14, de type normalement fermé, comportent chacun :
- deux éléments de contact fixes 48, 49 portés par deux conducteurs 50, 51 respectivement reliés à deux connecteurs 52, 53 ;
- un équipage mobile comprenant un porte-contact mobile 54 en un matériau électriquement conducteur et sur lequel sont montés deux éléments de contact mobiles 55, 56 destinés à coopérer avec les éléments de contact fixes respectifs 48, 49 ;
- un organe de manoeuvre consistant en un poussoir 57 réalisé en un matériau électriquement isolant, solidaire du porte-contact mobile 54 ;
- un ressort 58 disposé entre la paroi de support 59 du boîtier 46 et le porte-contact mobile 54, de manière à exercer une force tendant à appliquer les contacts mobiles 55, 56 contre les contacts fixes 48, 49.

D'une façon plus précise, le boîtier 46 présente une forme allongée d'allure générale sensiblement parallélépipédique et comprend, à l'opposé de la face de support 59, une face d'assemblage 60 présentant, dans sa partie médiane, une cloison transversale 61. Cette cloison transversale 61 divise la face d'assemblage 60 en deux zones Z₁, Z₂ respectivement destinées à recevoir le module de commande de commutation directe M₂ et le module de commande de commutation indirecte M₃. Elle comprend, du côté de la zone d'assemblage Z₁, un profil étagé et, du côté de la zone Z₂, une face plane F perpendiculaire à la face d'assemblage 60.

La zone Z₂ comprend, au voisinage de la cloison 61, six orifices O alignés perpendiculairement au plan des figures 2 et 3 par lesquels passent les poussoirs 57 des six interrupteurs 9 à 14.

Le dispositif de commande de commutation directe M₂ est logé dans un boîtier de forme parallélépipédique présentant un côté ouvert situé en regard de la cloison 61, une base 62 venant se fixer sur la zone d'assemblage Z₂ et un couvercle 63 qui s'étend sur les quatre autres côtés du boîtier.

Ce boîtier renferme deux électroaimants 4, 5 disposés côte à côte, dont les armatures 65, 66, en forme de E qui coopèrent avec des culasses fixes, également en forme de E, 67, 68, sont mobiles en translation parallèlement à la base 62 et perpendiculairement à la cloison 61.

Avantageusement, les culasses fixes 67, 68 sont montées amovibles sur le couvercle unique 63. Ainsi, lors de l'extraction de ce couvercle 63 les deux bobines sont directement accessibles et peuvent être facilement changées par exemple pour tenir compte d'un changement de tension.

Comme ceci est visible sur les figures 4 et 5, chacune de ces armatures 65, 66 porte deux tourillons latéraux 69, 69' - 70, 70' qui s'engagent dans deux perçages coaxiaux respectifs 169, 169' - 170, 170' d'une chape d'articulation 71, 72 montée basculante sur la base au moyen d'un système d'articulation axé parallèlement aux tourillons 69, 69' - 70, 70'.

Les chapes 71, 72 sont formées par la réunion de deux structures en L parallèles, dont les barres verticales 73, 74 portent, à leurs extrémités, les deux perçages 169, 169' - 170, 170', et dont les régions angulaires sont munies de deux tourillons respectifs 75, 75' - 76, 76' qui s'engagent dans des perçages réalisés dans des éléments d'articulation 77, 77' - 78, 78' solidaires de la base 62.

L'extrémité libre de la barre horizontale du L 79, 80, qui est orientée vers la cloison 61, forme un retour 82, 83 sur lequel vient s'accrocher l'une des extrémités d'un ressort de traction 84, 85 dont l'autre extrémité est retenue par une protubérance solidaire de la base 62.

Ces ressorts 84, 85 sont pré-tendus de manière à exercer sur les chapes correspondantes 71, 72 un effort tendant à les faire basculer dans le sens horaire jusqu'à une position de butée fin de course dans laquelle les barres horizontales 79, 80 sont sensiblement parallèles à la base 62, et les armatures 65, 66 des électroaimants 4, 5 occupent une position de repos, écartées des culasses fixes 67, 68.

Par ailleurs, ces barres horizontales 78, 79 jouent en outre le rôle d'un levier de transmission pour l'actionnement de deux tiroirs respectifs 86, 87 montés coulissants parallèlement à la cloison 61.

Ces tiroirs 86, 87 présentent chacun deux ailes parallèles 88, 89 - 90, 91 reliées entre elles par deux portions transversales 92, 93 respectives, les ailes 88, 90 venant chacune porter sur les trois poussoirs 57 d'un ensemble d'interrupteurs 9 à 11 et 12 à 14 correspondants. Les ailes 89, 91 sont, quant à elles, munies chacune d'un coulisseau de guidage 94, 95 qui s'engage dans une fente pratiquée dans une cloison métallique 96 solidaire de la base 62 et qui s'étend parallèlement à la cloison 61.

L'actionnement de ces tiroirs 86, 87 par les chapes 71, 72 correspondantes est assuré unidirectionnellement grâce à l'engagement de butoirs 100, 101 prévus à l'extrémité libre des barres horizontales 79, 80 des chapes dans des cavités oblongues respectives formées dans les ailes 88, 90 des tiroirs 86, 87.

Il est clair qu'à l'état désexcité d'un électroaimant 4, 5, la chape 71, 72 correspondante sollicitée par le ressort de traction 84, 85 maintient l'armature 65, 66 de cet électroaimant en position de repos, tandis qu'elle exerce sur les poussoirs 57, par le biais du butoir 100, 101 et du tiroir 86, 87, une pression assurant le maintien des interrupteurs concernés 9 à 11 ou 12 à 14 en position ouverte contre l'action des ressorts 58.

Par contre, lorsque cet électroaimant se trouve excité, il provoque le basculement de la chape 71, 72, dans le sens anti-horaire, contre l'action du ressort de traction 84, 85. Parallèlement, l'équipage mobile constitué par le pont de contact mobile 54, le poussoir 57 et le tiroir 86, 87 qui n'est plus retenu par le butoir 100, 101, se soulève jusqu'à ce que les contacts mobiles 55, 56 viennent s'appliquer contre les contacts fixes 48, 49. Les interrupteurs concernés 9 à 11 ou 12 à 14 sont alors en position fermée.

Comme précédemment mentionné, cette excitation peut être produite par un circuit de commande à distance venant se raccorder sur les bornes d'alimentation des bobines des deux électroaimants prévues sur le couvercle (à raison de deux bornes B₁, B'₁ - B₂, B'₂ par bobine 15, 16 d'électroaimant).

A l'intérieur du boîtier, la liaison électrique entre la bobine 15, 16 de chacun des électroaimants 4, 5 et les deux bornes B₁, B'₁ - B₂, B'₂ qui lui correspond, comprend un interrupteur de confirmation I₁, I₂ de type normalement fermé, comportant un contact fixe C₁, C₂ monté sur la carcasse isolante de la bobine 15, 16 et un contact mobile constitué par l'une des extrémités d'une lame flexible D₁, D₂ dont l'autre extrémité est solidaire du couvercle 63. La pression de contact entre l'extrémité de la lame D₁, D₂ et le contact fixe C₁, C₂ est assurée au moyen d'un ressort de pression R₁, R₂ retenu par une languette rigide 105, 106 solidaire du couvercle 63. Cette disposition présente l'avantage d'obtenir automatiquement la coupure de l'alimentation des bobines 15, 16 des électroaimants 4, 5 lors de l'extraction du couvercle 63.

Les deux interrupteurs de confirmation I₁, I₂ associés aux deux bobines, sont disposés latéralement par rapport aux électroaimants 4, 5, l'ensemble constitué par les contacts fixes C₁, C₂ et les extrémités des lames flexibles D₁, D₂ étant situés à proximité du bord supérieur du couvercle 63 adjacent à la face ouverte du boîtier.

Il importe de noter que sur la figure 2, l'interrupteur de confirmation I₂ représenté est monté dans le circuit d'alimentation de la bobine 16 de l'électroaimant représenté sur la figure 3, tandis que l'interrupteur I₁ de la figure 3 est monté dans le circuit d'alimentation de la bobine 15 de l'électroaimant représenté figure 2.

L'actionnement de ces interrupteurs I₁, I₂ à partir des armatures des électroaimants est assuré par deux liaisons mécaniques faisant intervenir, pour chacun des électroaimants 4, 5 :
- une pièce de transmission T₁, T₂ montée fixement sur l'un des tourillons 69, 70 prévus sur l'armature de cet électroaimant, cette pièce T₁, T₂ présentant au moins un bras 107, 108 radialement en saillie par rapport au tourillon, qui se déplace avec l'armature dans un plan perpendiculaire à l'axe des tourillons 69, 70, et
- un arbre 109, 110 rotatif autour d'un axe parallèle à l'axe des tourillons 69, 70, cet arbre portant un bras radial 111, 112 dont l'extrémité libre est munie d'une broche 113, 114 en prise avec le bras 107, 108 ainsi que deux doigts 115, 139 - 116, 138 dont les rôles seront définis dans la suite.

Avantageusement, les deux pièces de transmission T₁, T₂ équipment les deux tourillons 69, 70 en regard qui s'étendent dans l'intervalle compris entre les deux armatures 65, 66 des électroaimants 4, 5.

Les deux arbres rotatifs 109, 110 sont disposés coaxialement bout à bout autour d'un axe commun 113 solidaire de la cloison 96.

L'arbre 110, qui s'étend du côté de l'armature 66, porte au niveau de son extrémité adjacente à l'arbre 109 un bras radial 112 situé de manière à venir en prise avec le bras 107 porté par le tourillon 69 solidaire de l'armature 65.

L'arbre 109, qui s'étend en regard de l'armature 65, est prolongé, au-delà de son extrémité, par une portion en forme de gouttière 118 qui chevauche l'arbre 110 et porte à son extrémité, le bras radial 111 venant en prise avec le bras 108 porté par le tourillon 70 solidaire de l'armature 66.

Les doigts 115 et 116 sont disposés de manière à coopérer avec les extrémités des lames souples D₁, D₂ constituant les contacts mobiles des interrupteurs de confirmation I₁, I₂, de la façon suivante.

Quand l'un, 4, des deux électroaimants est à l'état désexcité et que les interrupteurs polaires 9 à 11 qu'il actionne se trouvent donc ouverts (position représentée sur la figure 2) le bras 107 de la pièce T₁ associée à cet électroaimant se trouve dans une position autorisant la rotation de l'arbre 110 dans le sens anti-horaire. En conséquence, l'extrémité de la lame souple D₂ constituant le contact mobile de l'interrupteur de confirmation I₂ associé à l'autre électroaimant 5, viendra porter, sous l'effet du ressort, sur le contact fixe C₂ en provoquant, par son action sur le doigt 115, une rotation de l'arbre 110 tendant à ramener le bras 112 contre le bras 107. Grâce au fait que l'interrupteur de confirmation I₂ est fermé, l'électroaimant 5 peut être excité et prendre la position représentée figure 3.

Dans cette position, la chape 72 occupe une position inclinée, contre l'action du ressort de traction 85 et autorise les interrupteurs polaires 12 à 14 à se refermer sous l'action du ressort 58. Le bras 108 agit sur le bras 111 pour maintenir l'arbre 109 dans une position angulaire selon laquelle le doigt 116 maintient l'extrémité de la lame souple D₁ de l'interrupteur de confirmation I₁ associé à l'électroaimant 4, écartée du contact fixe C₁.

Le circuit de la bobine 15 de l'électroaimant 4 est donc ouvert et interdit donc toute possibilité d'excitation de cet électroaimant 4.

Il est clair qu'à partir de l'état de l'inverseur, illustré sur les figures 2 et 3, la désexcitation de l'électroaimant 5 engendrera un basculement de la chape 72 sous l'effet du ressort de traction 85 et le passage à l'état ouvert des interrupteurs polaires 12 à 14 commandés par cet électroaimant 5. Parallèlement, en se déplaçant, le bras 108 libère le bras 111 et le doigt 116 pivote avec l'arbre 109 pour laisser l'extrémité de la lame souple D₁ revenir contre le contact fixe C₁ sous l'effet du ressort R₁. De ce fait, l'électroaimant 4 peut être excité, auquel cas l'inverseur se trouvera dans un état symétrique à celui illustré sur les figures 2 et 3.

Dans cet exemple, le module de commande de commutation indirecte M₃ comprend à la fois un mécanisme de déclenchement à accumulation potentielle et les dispositifs de protection qui lui sont associés, à savoir, notamment les déclencheurs magnétiques et les bilames thermiques. Ce dispositif de déclenchement a été représenté schématiquement par un bloc 130 dans lequel pénètre l'axe 131 d'un bouton 132 de commande de réarmement et qui comprend deux organes d'actionnement, à savoir :
- un premier organe d'actionnement 133 représenté par un poussoir destiné à coopérer avec la face supérieure des ailes 88, 90 des tiroirs 86, 87, et
- un deuxième organe d'actionnement 134 représenté par un poussoir disposé de manière à pouvoir coopérer avec des doigts 138, 139 respectivement portés par les arbres 109, 110.

Le premier organe d'actionnement 133 peut prendre deux positions, à savoir :
- une position rétractée qui correspond à l'état armé du module de déclenchement et aux positions "Arrêt" et "Auto" du bouton, position dans laquelle cet organe 133 n'exerce aucune action sur les tiroirs 86, 87 de manière à permettre aux interrupteurs polaires 9 à 14 de passer à leurs positions normalement fermées sous l'action des électroaimants 4, 5 ; et
- à la suite d'un déclenchement, une position déployée dans laquelle il appuie sur les tiroirs 86, 87 de manière à maintenir ouverts tous les interrupteurs polaires 9 à 14.

Le second organe d'actionnement 134 (mobile en translation selon la double flèche) peut également prendre une position de repos (correspondant à la position "Auto" du bouton) dans laquelle il ne sollicite pas les doigts 138, 139, et une position de travail (autres positions du bouton 132) dans laquelle il agit sur les deux doigts 138, 139 pour maintenir les arbres 109 et 110 dans une position angulaire dans laquelle les doigts 115 et 116 assurent une ouverture des contacts de confirmation I₁ et I₂ des deux électroaimants 4, 5, de manière à interdire leur excitation lorsque le bouton 132 n'est pas dans la position "Auto".

Le dispositif de déclenchement 130 comporte en outre un organe de déclenchement 142 représenté ici par un poussoir, qui, lorsqu'il est sollicité, provoque le passage brutal du premier organe d'actionnement 133, de sa position rétractée à sa position déployée.

Les dispositifs de protection associés au dispositif de déclenchement 130 qui sont ici logés dans le module de commande de commutation indirecte M₃ ont été représentés schématiquement par un bloc 143 sur la figure 3.

Ils comprennent un organe d'actionnement 144 (représenté par un poussoir) disposé de manière à solliciter l'organe de déclenchement 142 à la suite de la détection d'une anomalie du courant passant dans les interrupteurs polaires.

Les liaisons électriques entre les lignes de courant passant par ces interrupteurs polaires 9 à 14 et ces dispositifs de protection sont établies grâce à six couples d'éléments de connexion 145 prévus sur un étagement de la cloison 61.

## Revendications

1. Contacteur-inverseur protégé du type comprenant deux systèmes contacteurs identiques comportant deux électroaimants (4, 5) destinés à être alternativement excités et dont les armatures (6, 7) actionnent deux jeux d'interrupteurs de phase respectifs (9 à 11, 12 à 14) qui présentent des entrées interconnectées au moyen d'un circuit d'interconnexion d'entrée (F₁), et des sorties interconnectées au moyen d'un circuit d'interconnexion de sortie (F₂), et deux interrupteurs de confirmation (I₁, I₂) respectivement montés en série dans le circuit d'alimentation des bobines (15, 16) des deux électroaimants (4, 5), ces deux interrupteurs de confirmation (I₁, I₂) étant actionnés par un système de transmission mécanique, de manière à assurer la coupure du circuit d'alimentation de l'électroaimant (4, 5) qui n'est pas excité,
caractérisé en ce que ce système de transmission comprend deux arbres rotatifs coaxiaux (109, 110), disposés bout à bout et munis, chacun :
- d'un bras radial (112, 111) conçu de manière à pouvoir être entraîné en rotation, dans un sens, par l'armature (65, 66) d'un électroaimant (4, 5) correspondant ; et
- d'un premier doigt ou similaire (115, 116) qui s'étend radialement en saillie de manière à coopérer avec l'interrupteur de confirmation (I₁, I₂) de l'autre électroaimant (4, 5), pour ouvrir cet interrupteur de confirmation (I₁, I₂) en fin de course de rotation dudit arbre (109, 110) dans ledit sens.

2. Contacteur-inverseur selon la revendication 1, caractérisé en ce que lesdits arbres rotatifs (109, 110) comprennent chacun au moins un deuxième doigt ou similaire (138, 139) qui s'étend radialement en saillie de manière à pouvoir être entraîné dans ledit sens par un organe d'actionnement (134) d'un dispositif de protection.

3. Contacteur-inverseur selon l'une des revendications 1 et 2,
caractérisé en ce que les deux électroaimants (4, 5) sont disposés côte à côte et possèdent deux armatures respectives (65, 66) mobiles en translation parallèlement à une direction déterminée, en ce que les deux arbres rotatifs (109, 110) sont axés perpendiculairement à ladite direction et sont disposés en regard de ces deux armatures (65, 66), l'interrupteur de confirmation (I₁, I₂) associé à chacun de ces électroaimants (4, 5) étant situé dans une région adjacente à cet électroaimant et à un arbre rotatif (109, 110) correspondant, de manière à pouvoir être actionné par un doigt (115, 116) de cet arbre, et en ce que le bras (111) associé à l'un des arbres rotatifs (109) est porté par un prolongement axial (118) de cet arbre (109), qui vient chevaucher le deuxième arbre rotatif (110), au-delà du bras (112) solidaire de ce deuxième arbre (110), les deux bras (111, 112) étant alors disposés de manière à ce que le bras (111) solidaire d'un arbre rotatif (109) situé d'un côté de l'un des électroaimants (4) coopère avec l'armature (66) de l'autre électroaimant (5).

4. Contacteur-inverseur selon l'une des revendications précédentes,
caractérisé en ce que chaque interrupteur de confirmation (I₁, I₂) comprend un élément de contact fixe (C₁, C₂) porté par la carcasse de la bobine (15, 16) de l'électroaimant (4, 5) qui lui est associé, et un élément de contact mobile constitué par une lame flexible (D₁, D₂) dont une première extrémité coopère avec l'élément de contact fixe (C₁, C₂) et dont la deuxième extrémité est montée fixement sur un couvercle (63) du boîtier logeant l'électroaimant (4, 5), de manière à ce que l'extraction dudit couvercle (63) implique l'ouverture du circuit d'alimentation de ladite bobine (15, 16).

5. Contacteur-inverseur selon la revendication 4, caractérisé en ce que la première extrémité de ladite lame flexible (D₁, D₂) se prolonge au-delà de l'élément de contact fixe (C₁, C₂) de manière à coopérer avec l'un des susdits premiers doigts (115, 116).

6. Contacteur-inverseur selon l'une des revendications précédentes,
caractérisé en ce qu'il comprend un dispositif de protection générale agissant de manière à provoquer une ouverture brutale de l'ensemble des interrupteurs de phase par l'intermédiaire d'un mécanisme de déclenchement (T) à énergie potentielle (130) à la suite d'une anomalie de courant détectée par au moins un capteur, ce mécanisme de déclenchement (130) comprenant un organe de commande manuelle (132) permettant son réarmement, ainsi qu'un actionneur (134) apte à agir sur lesdits seconds doigts (138, 139) pour provoquer l'ouverture desdits interrupteurs de confirmation (I₁, I₂), lorsque ledit organe de commande manuelle (132) ne se trouve pas dans une position prédéterminée.

## Patentansprüche

1. Geschützte Schalt- und Umschaltvorrichtung mit zwei gleich ausgebildeten Schaltersystemen mit zwei Elektromagneten (4, 5), die abwechselnd erregt sein sollen und deren Anker (6, 7) zwei Sätze von Phasenunterbrechern (9 bis 11, 12 bis 14) betätigen, deren Eingänge durch einen Eingangsverbindungskreis (F₁) und deren Ausgänge durch einen Ausgangsverbindungskreis (F₂) miteinander verbunden sind und zwei Bestätigungsunterbrechern (I₁, I₂), die in dem jeweiligen Speisekreis der Spulen (15, 16) der beiden Elektromagnete (4, 5) in Reihe geschaltet sind und durch ein mechanisches Übertragungssystem so betätigt sind, daß sie den Speisekreis des nichterregten Elektromagnets (4,5) unterbrechen, dadurch gekennzeichnet, daß das Übertragungssystem zwei zueinander koaxiale und stumpf nebeneinander angeordnete drehbare Wellen (109, 110) besitzt, deren jede einen radialen Arm (112, 111), der durch den Anker (65, 66) des entsprechenden Elektromagnets (4, 5) in einer Richtung in Drehung versetzt werden kann, und einen ersten Daumen (115, 116) oder dergl. aufweist, der radial so hervorsteht, daß er mit dem Bestätigungsunterbrecher (I₁, I₂) des anderen Elektromagnets (4, 5) zusammenwirken kann, um diesen Bestätigungsunterbrecher (I₁, I₂) am Ende der Drehung dieser Welle (109, 110) in dieser Richtung zu öffnen.

2. Schalt- und Umschaltvorrichtung nach Anspruch 1, dadurch gekennzeichnet, daß die drehbaren Wellen (109, 110) jeweils mindestens einen zweiten Daumen (138, 139) oder dergl. aufweisen, der radial so hervorsteht, daß er in dieser Richtung von einem Betätigungsorgan (134) einer Schutzvorrichtung mitgenommen werden kann.

3. Schalt- und Umschaltvorrichtung nach einem der vorhergehenden Ansprüche, dadurch gekennzeichnet, daß die beiden Elektromagneten (4, 5) nebeneinander angeordnet sind und zwei Anker (65, 66) aufweisen, die geradlinig und parallel zu einer bestimmten Richtung beweglich sind daß die beiden drehbaren Wellen (109, 110) auf einer zu dieser Richtung senkrechten Achse liegen und gegenüber den beiden Ankern (65, 66) angeordnet sind, wobei der jedem dieser Elektromagnete (4, 5) zugeordnete Bestätigungsunterbrecher (I₁, I₂) in einem diesem Elektromagnet und einer entsprechenden drehbaren Welle (109, 110) benachbarten Bereich angeordnet ist, so daß er durch einen Daumen (115, 116) dieser Welle betätig werden kann, und daß der einer (109) der drehbaren Wellen zugeordnete Arm (111) von einer axialen Verlängerung (118) dieser Welle (109) getragen ist, die die zweite drehbare Welle (110) über den an ihr befestigten Arm (112) hinaus übergreift, so daß die beiden Arme (111, 112) so angeordnet sind, daß der Arm (111), der an einer auf der Seite eines (4) der Elektromagneten gelegenen Welle (109) befestigt ist, mit dem Anker (66) des anderen Elektromagneten (5) zusammenwirkt.

4. Schalt- und Umschaltvorrichtung nach einem der vorhergehenden Ansprüche, dadurch gekennzeichnet, daß jeder Bestätigungsunterbrecher (I₁, I₂) ein feststehendes Kontaktelement (C₁, C₂), das von dem Gestell der Spule (15, 16) des ihm zugeordneten Elektromagneten (4, 5) getragen ist, und ein bewegliches Kontaktelement besitzt, das aus einem Federblatt (D₁, D₂) besteht, dessen erstes Ende mit dem feststehenden Kontaktelement (C₁, C₂) zusammenwirkt, und dessen zweites Ende an einem Deckel (63) des den Elektromagnet (4, 5) aufnehmenden Gehäuses fest montiert ist, so daß die Abnahme des Deckels (63) die Öffnung des Speisekreises dieser Spule (15, 16) bewirkt.

5. Schalt- und Umschaltvorrichtung nach Anspruch 4, dadurch gekennzeichnet, daß das erste Ende des Federblatts (D₁, D₂) über das feststehende Kontaktelement (C₁, C₂) hinaus verlängert ist, so daß es mit einem der ersten Daumen (115, 116) zusammenwirken kann.

6. Schalt- und Umschaltvorrichtung nach einem der vorhergehenden Ansprüche, gekennzeichnet durch eine Schutzvorrichtung, die auf eine von mindestens einem Fühler festgestellte Stromstörung hin eine schnelle Öffnung aller Phasenunterbrecher über einen Auslösemechanismus (T) mit potentieller Energie (130) bewirkt, der ein Handbedienungsorgan (132) für seine Rückstellung sowie ein Betätigungsorgan (134) besitzt, das auf die zweiten Daumen (138, 139) einwirken kann, um die Öffnung der Bestätigungsunterbrecher (I₁, I₂) zu bewirken, wenn das Handbedienungsorgan (132) sich nicht in einer vorbestimmten Stellung befindet.

## Claims

1. A protected reversing contactor of the type comprising two identical contact making systems with two electromagnets (4, 5) intended to be energized alternately and whose armatures actuate two sets of respective phase switches (9 to 11, 12 to 14) which have inputs interconnected by an input interconnection circuit (F₁) and outputs interconnected by an output interconnection circuit (F₂), and two acknowledgement switches (I₁, I₂) mounted respectively in series in the supply circuit of the coils (15, 16) of the two electromagnets (4, 5), these two acknowledgement switches (I₁, I₂) being actuated by a mechanical transmission system for cutting off the supply circuit to the electromagnet (4, 5) which is not energized,
characterized in that said transmission system comprises two coaxial rotary shafts (109, 110) disposed end to end and each comprising :
- a radial arm (112, 111) adapted so as to be driven in rotation, in one direction, by the armature (65, 66) of a corresponding electromagnet (4, 5) ; and
- a first finger or similar (115, 116) which projects radially so as to cooperate with the acknowledgement switch (I₁, I₂) of the other electromagnet (4, 5) for opening this acknowledgement switch (Iₗ, I₂) at the end of the rotational travel of said shaft (109, 110) in said direction.

2. The reversing contactor as claimed in claim 1, characterized in that said rotary shafts (109, 110) each comprise at least one second finger or similar (138, 139) which projects radially so as to be driven in said direction by an actuating member (134) of a protection device.

3. The reversing contactor as claimed in one of claims 1 and 2,
characterized in that said two electromagnets (4, 5) are disposed side by side and have two respective armatures (65, 66) which are movable in translation parallel to a given direction, in that the two rotary shafts (109, 110) are directed perpendicularly to said direction and are disposed facing these two armatures (65, 66), the acknowledgement switch (Iₗ, I₂) associated with each of these electromagnets (4, 5) being situated in a region adjacent this electromagnet and adjacent the corresponding rotary shaft (109, 110) so as to be actuated by a finger (115, 116) of this shaft, and in that the arm (111) associated with one of said rotary shafts (109) is carried by an axial extension (118) of this shaft (109) which overlaps the second rotary shaft (110), beyond the arm (112) fast with this second shaft (110), the two arms (111, 112) being then disposed so that the arm (111) fast with the rotary shaft (109) situated on one side of one of the electromagnets (4) cooperates with the armature (66) of the other electromagnet (5).

4. The reversing contactor as claimed in one of the preceding claims,
characterized in that each acknowledgement switch (I₁, I₂) comprises a fixed contact element (C₁, C₂) carried by the carcase of the coil (15, 16) of the electromagnet (4, 5) which is associated therewith, and a mobile contact element formed by a flexible blade (D₁, D₂), a first end of which cooperates with the fixed contact element (C₁, C₂) and the second end of which is mounted fixedly on a lid (63) of the case housing the electromagnet (4, 5), so that removal of said lid (63) involves opening the power supply circuit to said coil (15, 16).

5. The reversing contactor as claimed in claim 4, characterized in that the first end of said flexible blade (D₁, D₂) extends beyond the fixed contact element (C₁, C₂) so as to cooperate with one of said first fingers (115, 116).

6. The reversing contactor as claimed in one of the preceding claims,
characterized in that it comprises a general protection device operative to cause abrupt opening of the set of phase switches via a potential energy release mechanism (130), following a current anomaly detected by at least one sensor, said release mechanism (130) comprising a manual control member (132) for resetting it as well as an actuator (134) adapted to act on said second fingers (138, 139) so as to cause opening of said acknowledgement switches (I₁, I₂) when said manual control member (132) is not in a predetermined position.
